# EUROPÄISCHE PATENTSCHRIFT

(11) **EP 1 246 727 B1**
(45) Veröffentlichungstag und Bekanntmachung des Hinweises auf die Patenterteilung: **18.05.2005**
(21) Anmeldenummer: 00991086.0
(22) Anmeldetag: 16.12.2000
(51) Int. Cl.: B41F 31/32, B41F 7/40, B41F 31/36

(54) **Verfahren zum Einstellen einer Walze einer Druckmaschine**
Method for adjusting a roller in a printing machine
Procédé pour régler un rouleau d'une machine à imprimer

(30) Priorität: 31.12.1999 DE 19963944
(43) Veröffentlichungstag der Anmeldung: 09.10.2002
(62) Teilanmeldung aus: 03104185.8
(73) Patentinhaber: Koenig & Bauer Aktiengesellschaft, 97080 Würzburg (DE)
(72) Erfinder: REDER, Wolfgang, Otto, 97209 Veitshöchheim (DE); SCHNEIDER, Georg, 97080 Würzburg (DE)
(86) Internationale Anmeldenummer: PCT/DE2000/004503
(87) Internationale Veröffentlichungsnummer: WO 2001/049491

(56) Entgegenhaltungen:
- EP-A- 0 653 302
- EP-A- 0 807 520
- WO-A-92/04188
- DE-A- 4 211 379
- DE-A- 4 232 163
- DE-A- 19 719 305
- DE-A- 19 740 480
- DE-C- 708 553
- DE-U- 8 313 742
- US-A- 5 181 468

## Beschreibung

Die Erfindung betrifft Verfahren zum Einstellen einer Walze gemäß Anspruch 1 und gemäß dem Oberbegriff des Anspruchs 5.

Durch die EP 08 26 501 A1 ist eine Vorrichtung zum Einstellen einer Farb- oder Feuchtwerkwalze einer Druckmaschine bezüglich einer benachbarten Walze bekannt geworden.

Die DE 199 19 733 A1 offenbart eine Vorrichtung zum Einstellen des Anpreßdrucks zwischen zwei Walzen in einer Druckmaschine, wobei die erste Walze mit Federkraft beaufschlagt wird und mittels einer Arretiervorrichtung gestellfest fixiert wird.

Die DE 197 19 305 A1 zeigt eine Lageranordnung für eine Walze eines Farb- oder Feuchtwerks, deren Walzenhalter mittels einer Feder anstellbar und einer Klemmung fixierbart ist.

Die DE 42 32 163 C1 beschreibt eine Vorrichtung zum Aufrechterhalten einer eingestellten Anpressung einer Farbwalze mittels eines temperaturabhängigen Stellglieds.

Die EP 0 807 520 A2 zeigt eine Schaltvorrichtung für Druckzylinder mit doppeltwirkendem Arbeitszylinder.

Die EP 0 653 302 A1 und die DE 42 11 379 A1 offenbaren Vorrichtungen zum Einstellen einer Walze, bei der ein Arbeitszylinden bzw. ein Motor eine Walze gegen einen motorisch verstellbaren Anschlag drückt.

Durch die WO 92/04188 A1 ist eine Vorrichtung zum An- und Abstellen von Zylindern mit einstellbaren Anschlägen bekannt.

Die US 51 81 468 A beschreibt eine Vorrichtung zum Einstellen zweier rotierender Zylinder, wobei ein den Anstellweg eines Zylinders begrenzender Anschlag gegen die Aufnahme des Zylinders angestellt wird.

Der Erfindung liegt die Aufgabe zugrunde, Verfahren zum Einstellen einer Walze einer Druckmaschine zu schaffen.

Die Aufgabe wird erfindungsgemäß durch die Merkmale der Ansprüche 1 oder 5 gelöst.

Die mit der Erfindung erzielbaren Vorteile bestehen insbesondere in der kompakten Bauweise der Vorrichtung. Dabei ist der Durchmesser jeder Vorrichtung gleich oder vorzugsweise kleiner als der Durchmesser des zylindrischen Mantels der Farb- oder Feuchtwerkwalze. Demzufolge sind bei Einsatz mehrerer derartiger Vorrichtungen nebeneinander, z. B. an zwei benachbarten Farbwalzen mit aufgesetzter Reiterwalze als dritte Walze ― wobei alle Walzen einstellbar sind - untereinander keine Behinderungen durch diese Vorrichtungen zu befürchten.

Durch eine vorwählbare Kraft, z. B. erzeugt durch einen Aktor für geradlinige Bewegung - einen Motor für geradlinige Bewegungen (Zylinder mit Kolben); Piezo-Aktoren, Elektrochemische Aktoren usw. ― gasförmiges, flüssiges Medium oder elektrischen Strom, wird ein vorwählbarer Anstelldruck der Farb- oder Feuchtwerkwalze an benachbarte Walzen sicher ermöglicht. Diese Einstellung ist reproduzierbar, d. h. Abplattung eines Gummibefages einer Feucht- oder Farbwalze (Walzenstreifen). D. h. die sog. "Farb- oder Feuchtwalzenstreifen" können konstant breit gehalten werden (Abplattung eines Gummibelages einer Feucht- oder Farbwalze).

Eine Beeinflussung durch einen sog. "Kanalschlag" bei Überrollung der Farb- oder Feuchtwalze eines Spaltes an anderen Walzen ist nicht möglich, weil der Feststelldruck P_{F}, und damit die Feststellkraft F_{F}, mit welcher der Walzenzapfen der Farb- oder Feuchtwalze festgehalten wird, nur ein Mehrfaches größer eingestellt werden kann als der Anstelldruck P_{A} und damit die Anstellkraft F_{A}, mit der die Walze mit ihrem Belag gegen einen Mantel eines unmittelbar benachbarten Zylinders oder Walze angedrückt wird.

Es ist ein schnelles Voreinstellen der Walzen, auch zur Kompensation von Durchmesseränderungen im Laufe der Produktion und/oder von Shore-Härte-Änderungen der Walzen möglich. Hierdurch werden die Rüstzeiten praktisch vemachlässigbar klein. Ihre Femeinstellung ist z. B. zentral von einem Maschinenleitstand aus möglich.

Die Aufnahme der Walze(n) kann/können während der gesamten Laufzeit wie "eingespannt" gehalten werden. Hierdurch wird auch während des Laufens der Druckmaschine eine hohe Laufruhe der Walzen gewährleistet, da durch eine Anwendung eines Einklemmeffektes (Blockiereffektes) ein "Aufschaukeln" von Schwingungen bei den Walzenzapfen/-achsen nicht möglich ist. Durch Beaufschlagung des Wegezylinders mit einem Festhaltedruckes P_{F} bzw. einer Feststellkraft F_{F}, der/die ein Mehrfaches größer ist als der Anstelldruck P_{A} bzw. Anstellkraft F_{A} wird erreicht, daß ein auf die durchgeführte Anstellung nachgeführter Anschlag so stark gegen ein gestellfestes Gegenlager gedrückt wird, daß bei dem herrschenden Betriebszustand der Walzenanstellung eine unbeabsichtigte Bewegung der angestellten Walze in und entgegen Walzenanstellrichtung E nicht möglich ist.

Ein Ausführungsbeispiel der Erfindung ist in der Zeichnung dargestellt und wird im folgenden näher beschrieben. Es zeigen:
- Fig. 1: die Seitenansicht der Enden zweier benachbarter Walzen, deren erste Walze mittels der erfindungsgemäßen Vorrichtung an eine zweite Walze anstellbar ist, in angestellter Position, mit geöffneter Klemmung (Prinzipdarstellung),
- Fig. 2: eine weitere Ausführung der Vorrichtung nach Fig. 1,
- Fig. 3: einen Pneumatikschaltplan zur Ansteuerung der Vorrichtung nach Fig. 1 und 2.

Eine erste Walze oder Zylinder 01 eines Farb- oder Druckwerkes einer Druckmaschine ist schwenkbar oder fest in Seitengestellen gelagert.

An sie ist eine zweite Walze 02 mit einem Mantel 13 aus elastischem (gummielastischen oder elastomeren) Kunststoff, z. B. Gummi oder anderem gummiartigen Werksbff über eine bewegbare, z. B. schalenförmige Zapfenaufnahme 03 oder Achsenaufnahme (im weiteren auch kurz "Aufnahme" genannt) anstellbar.

Die Walze 02 ist an beiden Enden auf je einer Lagerachse 06 mittels Gleit- oder Wälzlager drehbar gelagert. Jede Lagerachse 06 ist auf einer Zapfenaufnahme 03, z. B. mittels einer Schraube 04 verdrehfest befestigt. Dieses geschieht z. B. durch Einschrauben der Schraube 04 durch eine Bohrung in der Zapfenaufnahme 03 hindurch und in eine Gewindebohrung im Zapfen 06. Selbstverständlich könnte auch anstatt der Lagerung auf Achsen 06 eine Lagerung auf stoffschlüssig an der Walze 02 angebrachten Zapfen 06 vorgesehen sein. Es müßten dann allerdings Lager auf der Aufnahme 03 angeordnet werden.

Die Lagerzapfen 06 der Walze 02 werden in der ihr jeweils zugeordneten schalenförmigen Zapfenaufnahme 03 befestigt.

Die Zapfenaufnahme 03 ist an einer Stellplatte 09 befestigt (z. B. angeschweißt). Diese hat eine Mehrzahl von Führungsbohrungen 11. Außerdem ist auf ihr ein Antrieb 24 (Aktor) vorgesehen, der über sein Gehäuse 05 an ihr befestigt ist.

Der Antrieb 24 (Aktor 24) kann als Motor für Drehbewegungen - wie z. B. Elektro-, Pneumatik- oder Hydraulikmotor ― aber auch als Motor für geradlinige Bewegungen ― wie z. B. Arbeitszylinder mit Kolben, Linearmotor, Gleichstrommagnet, Piezo-Aktor, elektrochemischer Aktor - ausgeführt sein.

Wichtig ist hierbei, daß der Aktor 24 drehmomenten- oder kraft- oder abgabeleistungseinstellbar ist.

Im Ausführungsbeispiel ist der Antrieb 24 als Motor für geradlinige Bewegung ausgeführt. Hierzu dient ein doppeltwirkender Arbeitszylinder 27, beaufschlagbar mit gasförmigem oder flüssigem Medium (z. B. Luft oder Öl). Das Gehäuse 05 des Antriebes 24 (Aktors), z. B. ein Arbeitszylinder 27, ist mit seiner Kolbenstangenseite 50 nach unten zeigend, auf einer Oberseite 20 der Stellplatte 09 befestigt.

Eine Kolbenstange 29 eines Kolbens 28 des Arbeitszylinders 27 ragt durch eine Bohrung 10 der Platte 09 nach unten heraus. Ihr Ende 15 ist an einem horizontalen Schenkel 25 (= Grundplatte 25) eines Haltewinkels 14 starr oder gelenkig befestigt.

Ein vertikaler Schenkel 16, d.h. eine Grundplatte 25, des Haltewinkels 14 ist jeweils an einer Innenseite eines Maschinengestelles 08 eines Druckwerkes oder Farbwerkes verstellbar in und entgegen vertikaler Richtung und festsetzbar angebracht.

Die insgesamt als "Vorrichtung zum Einstellen 26" bezeichnete Vorrichtung kann aber auch innerhalb einer Öffnung (Bohrung) im Seitengestell 08 angeordnet sein und sich an ihm abstützen.

Zur vertikalen Einstellung der Vorrichtung 26 dient eine im Maschinengestell 08 dreh- und festsetzbar gelagerte Exzenterbuchse 23 mit der Exzentrizität "e". Die Exzenterbuchse 23 hat einen außenliegenden sechskantigen Verstellkopf 22 über den eine Drehbewegung auf die Exzenterbuchse 23 mittels eines Schlüssels eingeleitet wird.

Außerdem ist eine Einrichtung zum Festsetzen 17 der Exzenterbuchse 23 vorgesehen. Sie kann z. B. aus Sperrzahnschraube 18 mit einem glatten Schaft 30 und Gewindeteil 19 bestehen. Gewindeteil 19 steht mit einem Innengewinde 21 einer Bohrung des Exzenters 23 in Eingriff. Die Sperrzahnschraube 18 kann so gesichert festgezogen werden, daß sich die eingestellte Lage des Schenkels 16 und damit die Lage der Vorrichtung 26 nicht mehr verändern kann. Der (Befestigungs-)Schenkel 16 ist über seine auf den Durchmesser des Schaftes 30 abgestimmte Bohrung auf den Schaft 30 aufgefädelt. Zur zusätzlichen Sicherung kann eine Sperrzahnschraube 76 vorgesehen sein, die durch einen Schlitz im Maschinengestell 08 hindurch in eine Gewindebohrung in am. Seitengestell 08 anliegenden (Befestigungs-)Schenkel 16 eingeschraubt wird. Hierdurch kann der Schenkel 16 gegen die Innenfläche des Maschinengestells 08 gesichert angedrückt werden.

An einer Oberseite 42 der Grundplatte 25 sind eine Mehrzahl von senkrecht ausgerichteten Führungsstangen 12 angebracht, z. B. angeschweißt. Die Führungsstangen 12 haben die Aufgabe, im Zusammenwirken mit auf ihrem Querschnitt eng angepaßten Führungsbohrungen 11 der Stellplatte 09 entlang der Führungsstangen 12 zu ermöglichen und so eine Änderung des Abstandes 35 zwischen Grundplatte 25 und Stellplatte 09 zu erreichen.

An der Unterseite der Stellplatte 09 ist mit seinem oberen Ende ein im rechten Winkel nach unten ausgerichteter Stab 33, z. B. mit Außenwinde 44 angeschweißt. Sein unteres freies Ende 45 ragt frei nach unten durch eine Bohrung 40 in der Grundplatte 25 (= Montageschenkel) des Haltewinkels 14, z. B. 20 mm, hindurch.

Auf das freies Ende 45 des Stabes 33 ist ein Anschlag 32, z. B. in Form einer Scheibe aufgefädelt. Dieser Anschlag 32 ist in Bezug auf die Unterseite 31 der Grundplatte 25 entlang des Stabes 33, z. B. Gewindestabes, abstandsverstellbar. Dieses kann z. B., wie im Ausführungsbeispiel dargestellt, durch die Gestaltung des Anschlages 32 als eine antreibbare Stellmutter 32 geschehen, die auf dem Gewinde des freien Ende 45 des Stabes 33 in- und entgegen dem Uhrzeigersinn verdrehbar ist.

Es wären aber auch andere Lösungen denkbar. Anstatt den Anschlag 32 entlang des freien Endes 45 zu bewegen, kann auch der Anschlag 32 am freien Ende 45 des Stabes 33 drehfest befestigt sein und der Stab 33 hin- und herbewegbar und feststellbar angeordnet sein. Dieses könnte z. B. in der Weise geschehen, daß der Stab 33 mit einem Außengewinde 44 versehen ist, das mit einem Gewinde in einer Bohrung in der Stellplatte 09 in Eingriff steht. Ein oben über die Stellplatte 09 überstehendes Ende des Stabes 33 ist mit einem Rechts-, Linkslauf umsteuerbaren Antrieb, z. B. einem Elektromotor oder Pneumatikmotor, z. B. Schrittmotor verbunden, aber auch der Einsatz eines Servoventils wäre denkbar.

Bei Anwendung eines scheibenförmigen Anschlages 32 (Fig. 1), der über eine Gewindeverbindung entlang des freien Endes 45 der (Gewinde-) Stange 33 hin- und herbewegt werden kann, wird der Anschlag 32 angetrieben.

Zu diesem Zwecke ist der Anschlag 32 z. B. selbst mit einem ersten Zahnkranz 36 oder Zahnrad 36 versehen. Die Verzahnung des Zahnkranzes bzw. Zahnrades 36 steht mit einer Verzahnung eines Antriebszahnrades 37 in Eingriff, das wie auch der Anschlag 32 auch, unterhalb der Grundplatte 25 angeordnet ist. Die Zahnbreite des Antriebszahnrades 37 beträgt ein Mehrfaches der Zahnbreite der Zähne des Zahnkranzes 36.

Hierdurch wird erreicht, daß der Anschlag 32 als Nabe mit dem Zahnkranz bzw. als Teil Zahnrad 36 des Zahnrades 36 ausgebildet entlang eines vorgesehenen Stellweges bewegt werden kann, ohne daß der Zahneingriff der Zähne des Zahnrades 36 und Antriebszahnrades 37 aufgehoben wird.

Das Antriebszahnrad 37 ist mit einem drehrichtungsumsteuerbaren Antrieb 39 (Aktor), z. B. Motor für Drehbewegung (Elektro-, Schritt-, Hydraulik-, Pneumatikmotor) über dessen Antriebswelle 38 verdrehfest verbunden.

Der Antrieb 39 ist je nach Ausführung z. B. auf der Oberseite 42 der Grundplatte 25 ― also im Zwischenraum zwischen Stellplatte 09 und Grundplatte 25 - der Grundplatte 25 oder an deren Unterseite 31 befestigt. Die Antriebswelle 38 mit Antriebszahnrad 39 ragt durch eine Bohrung in der Grundplatte 25 nach unten aus ihr heraus.

Im Ausführungsbeispiel nach Fig. 1 kann der Anschlag 32 ― in diesem Falle als Nabe des Zahnrades 36, vom Antriebszahnrad 37 verdreht werden. Je nach Drehrichtung des Zahnrades 36 und damit der Stellmutter 32 bewegt sie sich entlang des Gewindes 44 des Stabes 32 auf die Unterseite 31 der Grundplatte 25 hin oder von ihr weg. Er kann in jedem Abstand von der Unterseite 31 auf dem Stab 33 an- und festgehalten werden, aber auch die Unterseite 31 berührend angehalten werden.

Je nach Anordnung kann sich der Anschlag 32 nicht nur an der Grundplatte 25, sondern auch an der Steltplatte 09 abstützen.

Mit dem Verfahren und den Vorrichtungen nach Fig. 1 und 2 ist eine - in Abhängigkeit von der auf die Aufnahme 09 eingeleiteten Anpreßkraft F_{A} - praktisch stufenlose anpreßdruckabhängige Anpressung zweier unmittelbar benachbarter Walzen 01 und 02 möglich. Hierbei legt die anzustellende Walze 02 - und damit die Aufnahme 06 - mindestens einen Anstellweg bis zu einer endgültigen Anstellstellung 96 der Walze 02 zurück. Ein Maß für die anpreßdruckabhängige Anpressung ist z. B. die Eindrücktiefe 07, im z. B. hochelastischen oder gummielastischen oder elastomeren Mantel 13 einer der beiden Walzen 01; 02 oder die Breite des sog. Walzenstreifens der aneinander angestellten Walzen 01; 02. Mindestens eine der beiden Walzen 01; 02 muß einen gummielastischen oder hochelastischen oder elastomeren Bezug (Mantel 13) aufweisen.

Um die Anpressung zwischen den zwei Walzen 01; 02 einzustellen, muß mindestens eine der beiden Walzen 01; 02, die andere Walze 02; 02 an- und abstellbar angeordnet sein, also einen Hub 95 ausführen können, der größer ist als die maximal erreichbare Tiefe der Eindrückung im Mantel 13 (mindester Anstellweg). Bei angestellten Walzen 02 und 01 ist der Mantel 13 zwischen ihnen um das Maß (r_{B}-r_{A}) ,ist gleich der Eindrücktiefe 07 ,zusammengedrückt und ergibt den partiell eingedrückten Mantel 96.

Die Anstellung der Walze 02 erfolgt über ihre beiden Lagerachsen 06 (nur einer dargestellt). Es wäre aber auch eine fliegende Lagerung möglich, so daß man pro Walze 02 nur eine Lagerachse bzw. Lagerzapfen 06 hätte.

Deshalb ist pro Lagerachse 06 eine Vorrichtung zum Einstellen 26 einer Farb- oder Feuchtwerkwalze 01; 02 mit je einer Zapfenaufnahme 03 mit einem verfügbaren Hub 95 und einer voreinstellbaren Anstellkraft F_{A} und Festhaltekraft F_{F} von Vorteil.

Die Begrenzung des Hubes 95 der einzustellenden Walze 02 ist stufenlos einstellbar. Dieses geschieht durch die Lageveränderung des Anschlages 32 in Längsachsenrichtung auf dem Stab 33. Oder anders ausgedrückt, die Lage des Anschlages 32 der Stellplatte 09 in Bezug zur gestellfesten Grundplatte 25 ist ein- und feststellbar.

Bevor die Walze 02 an die Walze 01 mit vorgewähltem Anstelldruck P_{A} bzw. Anstellkraft F_{A} angestellt werden kann, muß der Anschlag 32 (Stellmutter) in genügend großem Abstand 43 zu einer seitengestellfesten Anschlagfläche 31 - in diesem Falle die Unterseite 31 der Grundplatte 25 - gebracht werden (siehe gestrichelt dargestelltes Zahnrad 36 und Anschlag 32 in Fig. 1). Hierzu wird das Zahnrad 36 mit dem Anschlag 32 vom Antrieb 39; 37 so drehend angetrieben, daß es sich entlang des Gewindes 44 des Stabes 33 von der Anschlagfläche 31 bis zu einem vorwählbaren Abstand 43 entfernt hat, was in diesem Falle dem maximal erreichbaren Hub 95 entspräche.

Während des eben beschriebenen Vorganges oder nach seinem Ende wird von dem Antrieb 24 mit voreingestellter Anstellkraft F_{A} die Stellplatte 09 mit Zapfenaufnahme 03 von der maschinengestellfesten, sich im Maschinengestell 08 direkt oder indirekt abstützenden Grundplatte 25 wegbewegt. Dieser Bewegung folgt natürlich auch die Walze 02 mit ihrem z. B. gummielastischen Mantel 13 in Richtung Walze 01. Walze 02 mit Mantel 13 wird mit vorgewählter Anstellkraft F_{A} so lange am Mantel der Walze 01 anliegend bewegt, bis sie mit der Reaktionskraft im Gleichgewicht ist (= anstellkraftabhängige Anstellung).

Anschließend wird das Zahnrad 36 angetrieben und damit der Anschlag 32 in entgegengesetzte Drehrichtung bewegt, bis er schließlich mit über den Antrieb 39 voreinstellbarem Drehmoment bzw. Kraft gegen die Anschlagfläche 31 anschlägt und sich leicht festzieht. Sogleich wird der Antrieb 39 stillgesetzt und der Anstelldruck P_{A} bzw. die Anstellkraft F_{A} mittels des Antriebes 24 um ein Mehrfaches des F_{A} (z. B. Vierfach) erhöht, und so eine voreingestellte Festhaltekraft F_{F} bzw. Festhaltedruck P_{F} erreicht. Über die erhöhte Festhaltekraft F_{F} wird der Anschlag 32 noch stärker gegen die Anschlagfläche 31 gedrückt bzw. gezogen, weil der Antrieb 24 in der Weise wirkt, die Stellplatte 09 und Grundplatte 25 auseinanderzubewegen. In diesem Betriebszustand ist eine Achsabstandsveränderung an den Walzen 01 und 02 in Richtung Walze 01 praktisch nicht mehr möglich. Die Aufnahme 06 ist also in ihrer Bewegungsfähigkeit blockiert.

Bei einer Neueinstellung der Anstellkraft F_{A} bzw. einer Abstellung der Walze 02 von der Walze 01 wird der/die Anstelldruck/-kraft P_{A}/F_{A} auf Null gefahren. Anschließend oder gleichzeitig wird der Anschlag 32 über das nunmehr vom Antrieb 39 rückwärts angetriebene Zahnrad 36 in einem vorwählbaren Abstand 45 zur Anschlagfläche 31 gebracht und stillgesetzt; der/die Anstelldruck/-kraft P_{A}/F_{F} bzw. Festhaltedruck/-kraft P_{F}/F_{F} in ihrer Richtung umgekehrt. Durch diese Maßnahme erreicht schließlich der Anschlag 32 einen ausreichenden Abstand 43 von der Anschlagfläche 31 und somit die Walze 02 von der Walze 01 abgestellt wird.

Eine andere Einstellungsmöglichkeit wäre die "abstandsabhängige" Anstellung. Hierzu würde zuerst der Anschlag 32 in einem vorgewählten Abstand 43 zur Anschlagfläche 31 gebracht.

Anschließend wird die Stellplatte 09 mit Gewindestab 37, Anschlag 32 und Zahnrad 36 mittels des Antriebes 24 mit voreingestellter Kraft, z. B. Festhaltedruck/-kraft P_{F}/F_{F}, so lange von der gestellfesten Grundplatte 25 wegbewegt, bis schließlich der Anschlag 32 an der Anschlagfläche 31 anschlägt. Dieser Festhaltedruck/-kraft P_{F} / F_{F} steht während der gesamten Betriebszeit an. Soll die Walze 02 abgestellt werden, wird die Richtung des Festhaltedruckes bzw. der Festhaltekraft umgekehrt und die Stellplatte 09 in Richtung auf die Grundplatte 25 gezogen.

Es ist jedoch auch die Version möglich, bei welcher der Anschlag 32 an Teilen - z. B. der Führungsstange 12 ― der Grundplatte 25 beweg- und festsetzbar befestigt ist und zwar zwischen Stellplatte 09 und Grundplatte 25 oder aber an einem durch die Führungsbohrung 11 hinausgeführten freien Ende der Führungsstange 12.

Während über den Antrieb 39 (Aktor) die Lage des Anschlages 32 einstellbar ist, ist zum Bewegen der Stellplatte 09 der Antrieb 24 (Aktor) vorgesehen. Der Antrieb 24 ist im Ausführungsbeispiel z. B. als doppeltwirkender Pneumatik- oder Hydraulikzylinder 24 (Stellzylinder 24) mit dem Kolbenraum-Anschluß 24(4) und dem Kolbenstangenraum-Anschluß 24(2) ausgeführt.

Anschluß 24(2) ist mittels einer pneumatischen bzw. hydraulischen Leitung 47 mit einem ersten Abzweigungsanschluß 51 (2) eines ersten pneumatischen bzw. hydraulischen Verteilers 51 verbunden. Ein zweiter Abzweigungsanschluß 51 (3) ist entweder mit einem Kolbenstangenraum-Anschluß eines weiteren Stellzylinders verbunden oder verschlossen.

Ein Zuleitungsanschluß 51 (1) des ersten Verteilers 51 ist mittels einer pneumatischen bzw. hydraulischen Leitung 34 mit einem Anschluß 48(4) eines ersten, des 5/2-Wegeventils 48 verbunden, das als "Andrück"- oder "Anstell"-Ventil dient. Ein Anschluß 48(5) des Wegeventils 48 ist mittels einer pneumatischen bzw. hydraulischen Zwischenleitung 60 über einen Anschluß 57 mit einer ersten Ablüftungsleitung 65 verbunden.

Kolbenraum-Anschluß 24(4) des Stellzylinders 24 ist mittels einer pneumatischen bzw. hydraulischen Leitung 62 mit einem ersten Abzweigungsanschluß 49(2) eines zweiten pneumatischen bzw. hydraulischen Verteilers 49 verbunden. Ein zweiter Abzweigungsanschluß 49(3) ist entweder mit einem Kolbenraum-Anschluß eines weiteren Stellzylinders verbunden oder verschlossen.

Ein Zuleitungsanschluß 49(1) des zweiten Verteilers 49 ist mit einem Anschluß 48(2) des 5/2-Wegeventils 48 mittels einer pneumatischen bzw. hydraulischen Leitung 46 verbunden. Ein Anschluß 48(1) des 5/2-Wegeventils 48 ist mittels einer pneumatischen bzw. hydraulischen Leitung 70 über einen Anschluß 58 einer zweiten pneumatischen bzw. hydraulischen Druck-Einspeisungsleitung 64 (Rohr- oder Schlauchleitung) verbunden.

Ein erster (Zugangs-) Anschluß 48(3) ist mittels einer pneumatischen bzw. hydraulischen Leitung 75 (Rohr- oder Schlauchleitung) über einen Anschluß 59 mit einer zweiten Ablüftungsleitung 66 (Rohr- oder Schlauchleitung) verbunden.

Zur Versorgung der Pneumatik- (bzw. Hydraulik-) Zylinder 24 mit Druckluft bzw. einer Druckflüssigkeit zur Erzeugung des Anstelldruckes P_{A} ist ein elektropneumatisches bzw. elektrohydraulisches Druckregelventil 78 vorgesehen, im folgenden kurz "E/P-Druckregelventil" genannt. Dieses E/P-Druckregelventil 78 steuert entsprechend einen analogen ferneinstellbaren elektrischen Sollwert einen z. B. ihm proportionalen Druck P_{A} aus.

Die integrierte Elektronik des E/P- Druckregelventil 78 führt einen Vergleich zwischen dem eingestellten Anstelldruck-Sollwert und dem tatsächlichen Anstelldruck P_{A} der Arbeitsleitung 73 (Druck-Istwert), der mittels eines piezoresistiven Drucksensors 86 erfaßt wird, durch.

Ein Regler 87 generiert eine Stellgröße, die über einen getakteten U/I- Wandler 88 und einen Proportionalmagnet 89 ein 3/3-Wegeventil 90 ansteuert, so daß der voreingestellte "Anstelldruck" P_{A} am Anschluß 90(A) des 3/3-Wegeventils 90 verfügbar ist. Am Anschluß 90(A) des Wegeventils 90 ist mit ihrem ersten Ende die Arbeitsleitung 73 (Rohr oder Schlauch) angeschlossen.

Ein zweites Ende der Arbeitsteilung 73 (Rohr oder Schlauch) ist an einen Anschluß 55(4) eines zweiten 5/2-Wegeventils 55 angeschlossen.

Von einer Fluid- Druckquelle 79 gelangt über einen Zugang 92(1) eines Verteilers 92 ein mit einem Betriebsantagendruck P_{B}, der gleichzeitig der Festhaltedruck P_{F} sein kann (z. B. 6·10⁵ bis 12·10⁵ Pa (6 - 12 bar)), beaufschlagtes, gasförmiges oder flüssiges Fluid (Luft oder Hydrauliköl) über ersten Abgang 92(3) des Verteilers 92 zu einem Anschluß 90(P1) des 3/3-Wegeventils 90 des Elektropneumatischen (bzw. hydraulischen) Druckregelventils 78. Ein zweiter Abgang 92(2) des Verteilers 92 ist über eine Arbeitsleitung 72 (Rohr oder Schlauch) mit einem Anschluß 55(2) des zweiten 5/2-Wegeventils 55 (mit zwei Durchflußstellungen Anschlüsse, zwei Schaltstellungen, Betätigung durch Proportionalmagnet und Rückstellfeder und Raststellung) verbunden.

Ein Anschluß 55(1 ) des zweiten 5/2-Wegeventils 55 ist über eine Zwischenleitung 84 an die Druck-Einspeisungsleitung 64 angeschlossen. Die Anschlüsse 55(5) und 55(1) des Wegeventils 55 sind mittels Verschlüssen 69 und 71 verschlossen.

An dem Anschluß 48(1 ) steht bei erster Schaftstellung, der "Festhaltestellung" ( in der Figur 2 dargestellt ) des zweiten Wegeventils 55 ein höherer Druck, der "Festhaltedruck" P_{F}, z. B. der Anlagen-Betriebsdruck von 10⁻⁶ Pa (10 bar) an. Bei zweiter Schaltstellung, der "Anstellstellung", des zweiten Wegeventils 55 steht an dem Anschluß 48(1) der "Anstelldruck P_{A}. an. Dieser ist in der Regel kleiner als der "Festhaltedruck P_{F}". "Der Anstelldruck P_{A}" ist mittels des Druckregelventils 78 auf z. B. 10⁴ Pa bis 8·10⁵ Pa (0,1 bis 8,0 bar) einregelbar und konstanthaltbar.

In einer ersten Stellung, der "Festhaltestellung" des 5/2-Wegeventils 55 ist ein Durchfluß hergestellt zwischen den Anschlüssen 55(2) und 55(1).
In der Einspeisungsleitung 64 herrscht jetzt also der höhere "Festhaltdruck P_{F}".

In einer zweiten Stellung, der "Anstellstellung" des zweiten 5/2-Wegeventils 55 ist Durchfluß hergestellt zwischen den Anschlüssen 55(4) und dem Anschluß 55(1).
In der Einspeisungsleitung 64 herrscht jetzt also der niedrigere "Anstelldruck P_{A}".

Das Wegeventil 48 hat ebenfalls zwei Stellungen. Eine zweite Stellung, die sog. "Anstellstellung" und die erste Stellung, die sog. "Abstellstellung" ( in Figur 2 dargestellt ).

In der "Anstellstellung" des Wegeventils 48 sind seine Anschlüsse 48(4) und 48(1) auf Durchfluß geschaltet; ebenso die Anschlüsse 48(2) und 48(3). Der Kolbenstangenraum des Stellzylinders 24 wird dann je nach der Schaltstellung des Wegeventils 55 entweder mit dem niedrigeren Anstelldruck P_{A} oder dem höheren Festhaltedruck P_{F} über den Weg 24(2), 47, 51(2), 51(1), 34, 48(4),48(1) und Einspeisungsleitung 64 beaufschlagt.

Der Kolbenraum des Stellzylinders 24 ist hierbei über 24(4), 46, 49(2), 49(1), 62, 48(2), 48(3) und Ablüftungsleitung 66 abgelüftet.

In der "Anstellstellung" wird erreicht, daß die Watze 02 über die Stellplatte 09 mit vorwählbarem und konstanthaltbarem Druck P_{A}― z. B. 2·10⁵ Pa (2 bar) - an eine zweite Walze 01 angedrückt wird. Hierbei wird eine Abplattung meßbarer Breite bzw. Eindrücktiefe 07 des bzw. im Bezug(es) des/ im elastomeren Mantel 13 Zylinders 02 erreicht. Diese ist je nach beaufschlagtem Druck P_{A} veränderbar, d. h. einstellbar.

In der "Abstellstellung" wird die Walze 02 von der Walze 01 abgestellt. Hierbei ist das zweite Wegeventil 55 so geschaltet, - Durchfluß zwischen Anschlüssen 55(2) und 55(1 ) - , daß auf der Einspeisungsleitung 64 der hohe Betriebsdruck P_{B}, der gleich dem Feststelldruck P_{F} sein kann, liegt.

Das Wegeventil 48 steht in "Abstell-Stellung" ( in Figur 2 dargestellt ). Die Anschlüsse 48(2) und 48(1) einerseits und die Anschlüsse 48(4) und 48(5) andererseits sind auf Durchfluß geschaltet. Daraus folgt, daß im Kolbenraum des Zylinders 24 der volle Druck P_{F} bzw. P_{B} herrscht und die Stellplatte 09 mit dem an ihm befestigten Zylinder 02 vom Zylinder 01 bis zu einem vorbestimmten Abstand wegbewegt wird. Über die Anschlüsse 48(4) und 48(5) wird über Leitung 60 und erster Ablüftungsleitung 65 abgelüftet.
Der Zylinder 01 befindet sich nach Abschluß dieses Vorganges in "Walzen-Ab-Stellung".

Von einem zentralen Maschinenleitstand sind über eine zentrale elektronische Steuereinrichtung 52 ( z.B. Computer) sämtliche Antriebe und Aktoren wie Antriebe 24, 39 und auch 94 steuerbar. Außerdem sind die Sollwerte für die voreinstellbaren Drücke Pₐ und P_{F} einstellbar. Die Umsteuerung der Wegeventile 48, 55 erfolgt nach der Vorgabe des Kommandos "Anstellen" folgerichtig von "Anstelldruck P_{A}" auf "Feststelldruck P_{F}". Hierzu sind die Elektromagnete der Wegeventile 48; 55 über die Anschlüsse 52(68) und 52(67) und elektrische Steuerleitungen 67 bzw. 68 angeschlossen. Istwert- Ausgang 81 ist über eine elektrische Anschlußleitung 81 und Anschluß 52(81) und Sollwert- Eingang 82 ist über eine elektrische Anschlußleitung 54 und Anschluß 52(82) mit der Steuereinrichtung 52 verbunden. Die Spannungsversorgung 56 der Steuereinheit 52 erfolgt über seinen Anschluß 52(56). Es sind eine ausreichende Anzahl von Anzeigen des eingestellten Solldruckes und des Ist-Druckes am zentralen Maschinenleitstand vorgesehen.

Außerdem wird vor dem automatischen Aufschalten des Feststelldruckes P_{F} der Antrieb 39 so beaufschlagt, daß der Anschlag 32 an der ihm zugeordneten Anschlagfläche 31 bzw. 42 bzw. 20 anliegt und bei Erreichen bei z.B. eines vorgewählten Drehmomentes oder Motorstromes abschaltet. Der Antrieb 39 ist von der Steuerungseinrichtung 52 über die elektrische Zuleitung 41 im Rechts- und Linkslauf ansteuerbar. Hierdurch ist ein Lösen der Blockierung der Grundplatte 09 bei Nachstellung der Anstellkraft F_{A} oder beim Kommando "Walze- Ab" durchführbar.

Es liegt im Rahmen dieser Erfindung, daß zur Erzeugung der Anstellkraft F_{A} nicht nur auf pneumatische und hydraulische Antriebe 24 beschränkt ist. Es eignen sich auch z.B. piezoelektrische und elektrochemische Aktoren. Wie in Figur 3 dargestellt, dient die Oberseite 42 der Grundplatte 25 als Widerlager und die Unterseite 83 der Stellplatte 09 als Kraftangriff für den Aktor 94. Über eine elektrische Anschlußleitung 61 ist der Aktor 94 zu seiner Ansteuerung mit der Steuerungseinrichtung 52 verbunden.
Zum Zwecke der Messung der tatsächlich von dem Aktor 94 auf die Walze 02 ausgeübte Anstellkraft F_{A} ist an der Stellplatte 09 eine Druckmeßeinrichtung 84 mit ihrem elektrischen Anschluß 85 angeordnet. Sie dient zur Messung des F_{A}― Istwertes. Die Druckmeßeinrichtung 84 kann z.B. aus Dehnungsmeßstreifen in Wheatstonescher Brückenschaltung bestehen. Ihre Brückenzweige sind dann auf der Oberseite 20 und der Unterseite 83 der Stellplatte 09 in der Nähe der Achsenaufnahme 03 appliziert. Das Blockieren und Deblockieren der Stellplatte 09 über einen Anschlag 32 geschieht wie oben bei den anderen Ausführungsbeispielen beschrieben.

Es sei wiederholt, daß bei fliegender Lagerung je einzustellende Walze 02 eine Vorrichtung 26 zum Einstellen der Anpreßkraft F_{A} bzw. Feststellkraft F_{F} pro Lagerzapfen bzw. Lagerachse 06 vorgesehen ist. Bei nicht fliegend gelagerter anstellbarer Walze 02 sind zwei Vorrichtungen 26 vorgesehen, die wahlweise einzeln oder gemeinsam voreinstellbar und/oder zuschaltbar sind, so daß sie auf eine oder beide Achsenaufnahmen 06 pro Walze 02 wirkt.

### Bezugszeichenliste

- 01: Walze, Zylinder
- 02: Walze, Zylinder
- 03: Achsenaufnahme; Zapfenaufnahme
- 04: Schraube (03)
- 05: Gehäuse (27)
- 06: Lagerachse, Lagerzapfen (02)
- 07: Eindrücktiefe
- 08: Maschinengestell
- 09: Stellplatte
- 10: Bohrung (09)
- 11: Führungsbohrung (09)
- 12: Führungsstangen (25)
- 13: Mantel (01; 02), nicht zusammengedrückt
- 14: Haltewinkel
- 15: Ende (29)
- 16: Schenkel, vertikaler
- 17: Einrichtung zum Festsetzen
- 18: Sperrzahnschraube (17)
- 19: Gewindeteil (18)
- 20: Oberseite (09), in Anstellrichtung E weisend
- 21: Innengewinde (23)
- 22: Verstellkopf (23)
- 23: Exzenterbuchse
- 24: Antrieb; Aktor, Wegezylinder; Motor für geradlinige Bewegung Motor für Drehbewegung
24(2) Kolbenraum-Anschluß (24)
24(4) Kolbenstangenraum-Anschluß (24)
- 25: Grundplatte; Schenkel, horizontaler (16)
- 26: Vorrichtung zum Einstellen
- 27: Arbeitszylinder, doppeltwirkender
- 28: Kolben (27)
- 29: Kolbenstange
- 30: Schaft, glatter (18)
- 31: Unterseite (25), Anschlagfläche, Gegenlager (32); Seite (25) von der Anstellrichtung (E) abgewandt
- 32: Anschlag; Stellmutter, höhenverstellbar
- 33: Stab (09)
- 34: Leitung, pneumatische, hydraulische (51)
- 35: Abstand (25―09)
- 36: Zahnrad, Verzahnung
- 37: Antriebszahnrad (39)
- 38: Antriebswelle
- 39: Antrieb; Motor für Drehbewegung; Aktor
- 40: Bohrung (25)
- 41: Zuteilung , elektr., für Rechts- Linkslauf
- 42: Oberseite (25), in Anstellrichtung E weisend
- 43: Abstand (32)
- 44: Außengewinde (33; 45)
- 45: Ende, freies (33)
- 46: Leitung, pneumatische, hydraulische (49)
- 47: Leitung, pneumatische, hydraulische (51)
- 48: Wegeventil, 5/2-, erstes; Andrückventil; Anstellventil
48(1) Ablüftungsleitungsanschluß
48(2) Druckleitungsanschluß
48(3) Ablüftungsleitungsanschluß
48(4) Arbeitsleitungsanschluß
48(5) Ablüftungsleitungsanschluß
- 49: Verteiler, zweiter
49(1) Zuleitungsanschluß, (49)
49(2) Abzweigungsanschluß, erster (49)
49(3) Abzweigungsanschluß , zweiter (49)
- 50: Kolbenstangenseite (27)
- 51: Verteiler, erster, pneumatisch, hydraulisch
51(1) Zuleitungsanschluß
51 (2) Abzweigungsanschluß, erster
51(3) Abzweigungsanschluß, zweiter
- 52: Steuerungseinrichtung, elektronische, zentrale
52(41) Anschluß, elektrisch
52(56) Anschluß, elektrisch
52(67) Anschluß, elektrisch
52(68) Anschluß, elektrisch
52(81) Anschluß, elektrisch
52(82) Anschluß, elektrisch
- 53: Anschlußleitung, elektrisch (81> 52(81)
- 54: Anschlußleitung, elektrisch (82> 52(82)
- 55: Wegeventil, 5/2-; zweites
55(1) Arbeitsleitungsanschluß
55(2) Druckleitungsanschluß
55(3) Arbeitsleitungsanschluß
55(4) Druckleitungsanschluß
55(5) Arbeitsleitungsanschluß
- 56: Spannungsversorgung (52)
- 57: Anschluß (65)
- 58: Anschluß
- 59: Einspeisungsleitung, Spannungsversorgung
- 60: Leitung, pneumatische, hydraulische
- 61: Steuerungsanschluß, elektr. (94)
- 62: Leitung, pneumatische , hydraulische (49)
- 63 64: Druckeinspeisungsleitung
- 65: Ablüftungsleitung, erste
- 66: Ablüftungsleitung, zweite
- 67: Steuerleitung, elektrische
- 68: Steuerleitung, elektrische
- 69: Verschluß (55(5)
- 70: Leitung, pneumatische, hydraulische
- 71: Verschluß (55(1)
- 72: Arbeitsleitung (P_{F})
- 73: Arbeitsleitung (P_{A})
- 74 75: Leitung, pneumatische, hydraulische
- 76: Sperrzahnschraube
- 77 78: Fluid- Druckregelventil, elektro- pneumatisches
- 79: Fluid- Druckquelle
- 80 81: Istwert- Ausgang
- 82: Sollwert- Ausgang
- 83: Unterseite (09)
- 84: Druck- oder Kraftmeßeinrichtung
- 84A: Anschlußleitung (84,52)
- 86: Drucksensors, piezoresistiv
- 87: Regler
- 88: U/I- Wandler
- 89: Proportionalmagnet
- 90: Wegeventil, 3/3-
90(A ) Anschluß
90(P1) Anschluß
- 91 92: Verzweigung
92(1) Anschluß (79)
92(2) Anschluß (72)
92(3) Anschluß (90(P1)
- 93: Abplattung (13), Anstellung
- 94: Aktor
- 95: Hub (02)
- 96: Mantel (13), zusammengedrückt
97
98
- E: Anstellrichtung
- e: Exzentrizität
- F_{A}: Anstellkraft
- F_{F}: Feststellkraft, Blockierkraft, Festhaltekraft
- P_{A}: Anstelldruck/-kraft
- P_{F}: Festhaltedruck/-kraft
- P_{B}: Betriebsanlagendruck

- b36: Zahnbreite des Zahnrades 36
- b37: Zahnbreite des Zahnrades 37

## Patentansprüche

1. Verfahren zum Einstellen einer Walze (02) einer Druckmaschine mit folgenden Schritten:
- die Walze (02) wird zuerst mittels einer Anstellkraft an mindestens eine weitere Walze (01) angestellt,
- anschließend wird ein den Anstellweg der Walze (02) begrenzender Anschlag (32) gegen die Walze (02) oder eine Aufnahme (03) der Walze (02) angestellt und bis zu seiner Berührung eines sich am Maschinengestell (08) abstützenden Gegenlagers (31; 42) nachgeführt.

2. Verfahren nach Anspruch 1, **dadurch gekennzeichnet, daß** zuerst der Anschlag (32) und die Walze (02) oder die Aufnahme (03) einer Walze (02) in einen Abstand (43) gebracht werden.

3. Verfahren nach Anspruch 1, **dadurch gekennzeichnet, daß** schließlich eine Festhaltekraft auf die Aufnahme (03) eingeleitet wird, so daß Anschlag (32) und Gegenlager (31; 42) fest aneinander liegen.

4. Verfahren nach Anspruch 1, **dadurch gekennzeichnet, daß** die Größe der Anstellkraft voreingestellt wird.

5. Verfahren zum Einstellen einer Walze (02) einer Druckmaschine mit einem Aktor (24; 94) zur Erzeugung einer Anstellkraft und/oder Abstellkraft und einem verstellbaren Anschlag (32) zur Begrenzung der Anstellung (93) der Walze (02), wobei der Anschlag (32) mittels eines Motors (24; 39) verstellt wird, **dadurch gekennzeichnet, daß** zumindest während des Einstellvorgangs die Anstellkraft der Walze (02) größer ist als die Gegenkraft des Anschlags (32) infolge des Motors (24; 39).

6. Verfahren nach Anspruch 5, **dadurch gekennzeichnet, daß** die vom Motor (24: 39) abzugebende Kraft (F) einstellbar ist.

7. Verfahren nach Anspruch 5, **dadurch gekennzeichnet, daß** das vom Motor (24; 39) jeweils abgebbare Drehmoment oder die abgebbare Leistung voreinstellbar und/oder begrenzbar ist.

8. Verfahren nach Anspruch 6, **dadurch gekennzeichnet, daß** die Kraft während der Produktion größer als die Kraft während des Einstellens ist.

## Claims

1. Method of setting a roller (02) of a printing press having the following steps:
- the roller (02) is first advanced against at least one further roller (01) by means of an advancing force,
- a stop (32) which limits the advancing travel of the roller (02) is then advanced towards the roller (02) or a receptacle (03) for the roller (02) and is fed by follow-up until it makes contact with an abutment (31, 42) supported on the press frame (08).

2. Method according to claim 1, **characterised in that** the stop (32), and the roller (02) or the receptacle (03) for a roller (02), are first moved to a distance (43) from one another.

3. Method according to claim 1, **characterised in that**, finally, an immobilising force is applied to the receptacle (03) so that the stop (32) and the abutment (31, 42) are resting firmly against one another.

4. Method according to claim 1, **characterised in that** the size of the advancing force is preset.

5. Method of setting a roller (02) of a printing press employing an actuator (24, 94) to generate an advancing force and/or withdrawing force and an adjustable stop (32) to limit the advance (93) of the roller (02), the stop (32) being adjusted by means of a motor (24, 39), **characterised in that**, at least during the setting process, the advancing force on the roller (02) is higher than the opposing force from the stop (32) due to the motor (24, 39).

6. Method according to claim 5, **characterised in that** the force (F) to delivered by the motor (24, 39) is settable.

7. Method according to claim 5, **characterised in that** the torque able to be delivered in the given case by the motor (24, 39) or the power able to be delivered is presettable and/or able to be limited.

8. Method according to claim 6, **characterised in that** the force during production is higher than the force during setting.

## Revendications

1. Procédé pour régler un rouleau (02) d'une machine à imprimer, comprenant les étapes suivantes :
- le rouleau (02) est d'abord appliqué sur au moins un autre rouleau (01) à l'aide d'une force de placage,
- ensuite, une butée (32), délimitant la course de placage du rouleau (02), est plaquée contre le rouleau (02) ou un support (03) du rouleau (02) et guidée jusqu'à son contact avec un contre-palier (31 ; 42) prenant appui sur le bâti-machine (08).

2. Procédé selon la revendication 1, **caractérisé en ce que**, d'abord, la butée (32) et le rouleau (02), ou le support (03) d'un rouleau (02), sont placés à une distance (43).

3. Procédé selon la revendication 1, **caractérisé en ce que**, enfin, une force de maintien est introduite sur le support (03), de manière à placer en appui ferme l'un sur l'autre la butée (32) et le contre-palier (31 ; 42).

4. Procédé selon la revendication 1, **caractérisé en ce que** la valeur de la force de placage est préréglée.

5. Procédé de réglage d'un rouleau (02) d'une machine à imprimer avec un acteur (24 ; 84), pour générer une force de placage et/ou une force de décollement, et une butée (32) réglable, pour limiter le placage (93) du rouleau (02), la butée (32) étant manoeuvrée au moyen d'un moteur (24 ; 39), **caractérisé en ce que**, au moins pendant le processus de réglage, la force de placage du rouleau (02) est supérieure à la force conjuguée de la butée (32) par suite du moteur (24 ; 39).

6. Procédé selon la revendication 5, **caractérisé en ce que** la force (F) à fournir par le moteur (24 ; 39) est réglable.

7. Procédé selon la revendication 5, **caractérisé en ce que** le couple, pouvant être fourni, ou bien la puissance pouvant être fournie, chaque fois par le moteur (24 ; 39) est susceptible d'être préréglé(e) et/ou d'être limité(e).

8. Procédé selon la revendication 6, **caractérisé en ce que** la force appliquée pendant la production est supérieure à la force appliquée pendant le réglage.
